# EUROPÄISCHE PATENTSCHRIFT

(11) **EP 0 012 898 B1**
(45) Veröffentlichungstag und Bekanntmachung des Hinweises auf die Patenterteilung: **04.08.1982**
(21) Anmeldenummer: 79104983.6
(22) Anmeldetag: 06.12.1979
(51) Int. Cl.: A47L 9/02

(54) **Staubsaugermundstück für Teppiche**
Dust suction nozzle for carpets
Buse d'aspiration pour tapis

(30) Priorität: 20.12.1978 DE 2855070
(43) Veröffentlichungstag der Anmeldung: 09.07.1980
(73) Patentinhaber: SIEMENS AKTIENGESELLSCHAFT, 80333 München (DE)
(72) Erfinder: Voigt, Frieder, Dr., D-8740 Bad Neustadt (DE); Fleischer, Wolfgang, D-8731 Langendorf (DE)

## Beschreibung

Die Erfindung bezieht sich auf ein Staubsaugermundstück für Teppiche, bei dem die Kanten der Saugöffnung im Abstand zu einem gesonderten, das Staubsaugermundstück auf dem Teppich absütztenden Tragkörper angeordnet sind und tiefer liegen als die Auflageebene des Tragkörpers.

Ein solches Staubsaugermundstück ist durch die US-A-1 020 104 bekannt. Bei diesem Mundstück weist der Tragkörper eine relativ kleine Tragfläche auf, wobei der Tragkörper in eine vor und eine hinter dem Saugmundstück liegende Auflagefläche unterteilt ist. Die Mundstückkanten des Saugmundstückes liegen in einer Ebene und sind gegenüber der Auflagefläche etwas tiefer angeordnet. Durch die kleine Auflagefläche bedingt, sinkt das Mundstück auf weichen (langflorigen) Teppichen tief ein, wodurch eine starke Erhöhung der Schiebekraft eintritt, durch das tiefe Einsinken besteht die Gefahr, daß der Saugkanal des Mundstückes zu stark von dem Teppichflor verschlossen und dadurch die angesaugte Luftmenge stark gedrosselt wird, so daß sich das Mundstück am Teppichgrund festsaugt. Damit kann das Mundstück überhaupt nicht mehr weiterbewegt werden, und es wird die Reinigungswirkung vermindert. Infolge der vor dem Mundstück angeordneten Auflagefläche kann frontal nicht bis an eine Wand abgesaugt werden.

Durch die US-A-2 504 917 ist ein Bürstenstaubsauger bekannt, bei dem das vordere Räderpaar aus jeweils drei Rädern mit unterschiedlichem Durchmesser besteht. Je nachdem, ob mit einem solchen Bürststaubsauger auf einem festen oder weichen Teppich gesaugt wird, sinken die Räder entsprechend tief in den Teppich ein und damit auch das vor den Rädern angeordnete, mit einer rotierenden Bürste versehene Saugmundstück. Die Mundstückkanten liegen in einer Ebene und sind gegenüber der Tragfläche der Räder höher angeordnet. Die Bürste selbst ragt mit ihren Borstenreihen aus dem Saugmundstück hervor. Durch das verschieden tiefe Einsinken der Räder wird erreicht, daß bei einem langflorigen Teppich die Bürste noch tief genug in den Teppichflor eindringt und damit auch noch am Grund des Teppichflores eine Reinigung erfolgt. Die Reinigungswirkung wird durch die den Teppichflor bearbeitende Bürste erzielt. Der Saugstrom dient lediglich zum Abtransport des durch die Bürste gelösten Schmutzes.

Weiterhin ist durch die US-A-2 093 741 ein Staubsaugermundstück mit einem hinter diesem angeordneten und sich über die ganze Mundstückbreite erstreckenden Tragkörper bekannt. Die Mundstückkanten des Saugmundstückes liegen in einer Ebene, die mit der Auflageebene des Tragkörpers auf gleicher Höhe liegt. Das Saugmundstück kann daher gegenüber dem Tragkörper nicht tiefer in den Teppich eindringen, wodurch keine optimale Reinigungswirkung erzielt wird.

Der Erfindung liegt die Aufgabe zugrunde, ein Staubsaugermundstück der eingangs genannten Art so auszubilden, daß bei der Reinigung von Teppichen verschiedener Art die zum Bewegen des Mundstückes notwendige Schiebekraft möglichst gering und ein zur Erzielung einer guten Reinigungswirkung ausreichend tiefes Eindringen des Mundstückes ohne die Gefahr des Festsaugens möglich ist.

Die Lösung der gestellten Aufgabe gelingt nach der Erfindung dadurch, daß sich der Tragkörper über die ganze Mundstückbreite erstreckt und mehrere in der Höhe abgestufte Auflageflächen aufweist und daß die in der Arbeitsrichtung des Staubsaugermundstücks vordere Kante der Saugöffnung tiefer als die hintere Kante angeordnet ist, die ihrerseits tiefer als die untere Auflagefläche des Tragkörpers liegt.

Durch die höhenversetzte Anordnung der Auflageflächen wird eine von der Art des Teppichflors abhängende Eindringtiefe des Mundstückes erreicht. Je nachdem, ob der Teppich einen härteren oder weicheren bzw. kürzeren oder längeren Flor besitzt, kommen eine oder mehrere der höhenversetzten Auflageflächen mit dem Teppich in Eingriff. Bei einem sehr weichen Teppichflor wird das Staubsaugermundstück so weit in den Flor einsinken, bis alle Auflageflächen zum Tragen kommen. Die Größe der Auflageflächen ist so bemessen, daß das Mundstück zur Vermeidung einer zu hohen Schiebekraft nicht zu tief in den Teppich einsinkt. Da die vordere Kante des Saugkanals gegenüber dessen hinterer Kante tiefer angeordnet ist, kann über diese hintere Kante auch bei einem Aufliegen der vorderen Kante auf dem Teppichgrund noch Luft zuströmen, so daß ein Festsaugen des Mundstückes nicht mehr möglich ist. Die unterschiedliche Anordnung der Kanten hat an der hinteren Kante einen geringeren Strömungswiderstand zur Folge, so daß eine größere Luftmenge über diese hintere Kante in den Saugkanal einströmt, durch die die von der vorderen Kante gelösten Schmutzteile sicher erfaßt und abtransportiert werden.

Ein frontales Randsaugen läßt sich in bekannter Weise dadurch erreichen, daß der Tragkörper in Arbeitsrichtung des Staubsaugermundstückes hinter der Saugöffnung angeordnet ist.

Anhand eines in der Zeichnung dargestellten Ausführungsbeispieles wird der Anmeldungsgegenstand nachfolgend näher beschrieben. Es zeigt
Fig. 1 eine Draufsicht der Unterseite eines Staubsaugermundstückes mit einem gesondert angeordneten Tragkörper,
Fig. 2 ein Staubsaugermundstück im Schnitt entlang der Linie 11-11 in Fig. 1,
Fig. 3 ein Staubsaugermundstück im Querschnitt.

In Fig. 1 ist mit 1 ein Staubsaugermundstück bezeichnet, das mit einem gesonderten Tragkörper 2 verbunden ist. Das Staubsaugermundstück 1 besitzt eine Saugöffnung 3, die durch die Kanten 4 und 5 begrenzt wird. Die Saugöffnung 3 steht mit einer Absaugöffnung 6 in Saugverbindung. Der Tragkörper 2 weist eine erste, aus Teilflächen 7 bestehende Auflagefläche auf. Gegenüber dieser ersten Auflagefläche ist eine zweite Auflagefläche 8 vorgesehen, die gegenüber der ersten Auflagefläche 7 in der Höhe versetzt ist. Die erste Auflagefläche 7 bildet die gegenüber der abzusaugenden Fläche unterste Auflagefläche.

Wie die Darstellung nach Fig. 2 zeigt, ist das Staubsaugermundstück 1 gegenüber dem Tragkörper 2 tiefer angeordnet. Hierdurch ist bereits eine bestimmte Eindringtiefe vorgesehen. Beim Absaugen eines Teppichs mit festerem Flor reichen bereits die Teilflächen der ersten Auflagefläche 7 aus, um auf dem Teppich zu tragen. Besitzt der Teppich hingegen einen weichen Flor, so sinken die Teilflächen der ersten Auflagefläche 7 tiefer in den Teppich ein, so daß auch noch die zweite Auflagefläche 8 zum Tragen kommt. Hierdurch dringt dann auch das Staubsaugermundstück 1 tiefer in den Flor ein und vermag den Schmutz aus den Tiefen des Teppichs herauszuholen. Durch die höhenversetzte Anordnung der Auflageflächen 7 und 8 wird erreicht, daß das Staubsaugermundstück 1 je nach Art des Teppichs verschieden tief in den Flor eindringt. Dabei wird ein die Schiebekraft erhöhendes, zu tiefes Eindringen durch die entsprechend wirksam werdenden Auflageflächen verhindert.

Die in Fig. 3 dargestellte Staubsaugerdüse 11 besitzt einen Tragkörper 12, mit dem ein Staubsaugermundstück 13 verbunden ist.

Das Staubsaugermundstück 13 enthält eine sich quer zur Arbeitsrichtung erstreckende Saugöffnung 14, die über eine Absaugöffnung 15 mit dem Saugstutzen 16 der Staubsaugerdüse 11 in Verbindung steht. An den Saugstutzen 16 ist über ein Saugrohr oder einen Saugschlauch ein Staubsauger anschließbar. Die Saugöffnung 14 besitzt eine vordere Kante 17 und eine hintere Kante 18. Die vordere Kante 17 ist gegenüber der Auflageebene 19, welche die gegenüber der abzusaugenden Fläche unterste Tragflächenebene des Tragkörpers 12 darstellt, um das Maß a und die hintere Kante 18 um das Maß b tiefer angeordnet. Das Maß a ist größer als das Maß b gewählt.

Beim Absaugen eines langflorigen Teppichs kann das Staubsaugermundstück 13 tief in den Teppichflor eindringen und somit den Schmutz besser absaugen. Durch die vordere Kante 17 wird hierbei der Schmutz mechanisch von dem Teppichflor gelöst. Da die hintere Kante 18 gegenüber der vorderen Kante 17 zurückgesetzt ist, kann die Luft über diese hintere Kante 18 besser in die Saugöffnung 14 einströmen. Durch den über die hintere Kante 18 eintretenden Luftstrom werden die von der vorderen Kante 17 gelösten Schmutzpartikel mitgerissen und in den Staubsauger transportiert, so daß sich eine bessere Reinigungswirkung ergibt.

## Patentansprüche

1. Staubsaugermundstück (1; 13) für Teppiche, bei dem die Kanten (4,5; 17,18) der Saugöffnung (3; 14) im Abstand zu einem gesonderten, das Staubsaugermundstück auf dem Teppich abstützenden Tragkörper (2; 12) angeordnet sind und tiefer liegen als die Auflageebene (19) des Tragkörpers, dadurch gekennzeichnet, daß sich der Tragkörper (2; 12) über die ganze Mundstückbreite erstreckt und mehrere in der Höhe abgestufte Auflageflächen (7, 8) aufweist und daß die in der Arbeitsrichtung des Staubsaugermundstückes (1; 13) vordere Kante (4; 17) der Saugöffnung (3; 14) tiefer als die hintere Kante (5; 18) angeordnet ist.

2. Staubsaugermundstück nach Anspruch 1, dadurch gekennzeichnet, daß der Tragkörper (2; 12) in Arbeitsrichtung des Staubsaugermundstückes (1; 13) hinter der Saugöffnung (3; 14) angeordnet ist.

## Claims

1. A vacuum cleaner mouthpiece (1; 13) for carpets, in which the edges (4, 5; 17, 18) of the suction opening (3; 14) are spaced from a separate supporting body (2; 12) which supports the mouthpiece of the vacuum cleaner on the carpet, said edges being lower than the contact surface (19) of the supporting body, characterised in that the supporting bocy (2; 12) extends over the entire width of the mouthpiece and has a plurality of contact surfaces (7, 8) which are stepped as regards height, and that the edge (4; 17) of the suction opening (3; 14) which is at the front in the operating direction of the vacuum cleaner mouthpiece (1; 13) is arranged to be lower than the rear edge (5; 18).

2. A vacuum cleaner mouthpiece as claimed in Claim 1, characterised in that the supporting body (2; 12) is arranged behind the suction opening (3; 14), in the operating direction of the mouthpiece (1; 13) of the vacuum cleaner.

## Revendications

1. Embout (1; 13) d'aspirateur pour des tapis, dans lequel les bords (4, 5; 17, 18) de l'ouverture d'aspiration (3; 14) sont disposés à une certaine distance d'un corps d'appui ou de support (2; 12) séparé servant d'appui de l'embout sur le tapis et sont situés plus bas que le plan d'application (19) du corps de support, caractérisé par le fait que le corps de support (2; 12) s'étend sur toute la largeur d l'embout et comporte plusieurs surfaces d'appui (7, 8) échelonnées en hauteur, et que le bord antérieur de l'ouverture d'aspiration (3; 14), pris dans la direction du travail de l'embout (1; 13) de l'aspirateur, est situé à un niveau plus bas que celui auquel se situe le bord arrière (5; 18).

2. Embout selon la revendication 1, caractérisé par le fait que le corps de support (2; 12) est disposé dans la direction de travail de l'embout (1; 13) de l'aspirateur, en arrière de l'ouverture d'aspiration (3; 14).
